# EUROPÄISCHE PATENTANMELDUNG

(11) **EP 4 620 644 A1**
(43) Veröffentlichungstag der Anmeldung: **24.09.2025**
(21) Anmeldenummer: 24165556.2
(22) Anmeldetag: 22.03.2024
(51) Int. Cl.: B28B 7/00, B28B 23/00, E01C 5/08, E04C 2/38

(54) **VERFAHREN ZUM HERSTELLEN EINER BETON-BODENPLATTE, GEMÄSS DEM VERFAHREN HERGESTELLTE BETON-BODENPLATTE UND HERSTELLUNGSFORM ZUR HERSTELLUNG EINER BETON-BODENPLATTE**

(71) Anmelder: Zwaagstra Beton BV, 7903 BN Hoogeveen (NL)
(72) Erfinder: ZWAAGSTRA, Richard, 7903 BN Hoogeveen (NL)
(74) Vertreter: Müller, Enno

(57) **Zusammenfassung**

Verfahren zum Erstellen einer im Wesentlichen quaderförmigen Beton-Bodenplatte (1) mit einem rechteckigen Grundriss und einer Dicke, wobei die Beton-Bodenplatte (1) eine zum Begehen oder Befahren dienende, im Wesentlichen ebene obere Nutzfläche (3) aufweist, weiter mit einem metallischen Winkelprofil (6), wobei der erste Schenkel (7) einen ersten Randbereich der Nutzfläche (3) und der zweite Schenkel (8) einen zweiten Randbereich der Seitenfläche (5) bildet, wobei darüber hinaus der erste und/oder der zweite Schenkel (8) an einem freien Rand (R) eine Abwinklung (9, 10) zum Inneren der Beton-Bodenplatte (1) aufweist, wobei weiter die Herstellung der Beton-Bodenplatte (1) durch Gießen von Beton in eine Herstellungsform (2) vorgenommen wird, wobei weiter vorgeschlagen wird, dass in einem ersten Schritt das metallische Winkelprofil (6) in die Form eingelegt wird, derart, dass der erste Schenkel (7) auf der Bodenfläche (16) aufliegt und der zweite Schenkel (8) entsprechend einem Seitenteil (17) ausgerichtet ist, wobei weiter das Winkelprofil (6) in der Form zur Festlegung während der Herstellung gehaltert wird, dass in einem weiteren Schritt der Beton in die Herstellungsform (2) vergossen wird, wobei Zuge der Herstellung die Bodenfläche (16) zur Formung der Nutzfläche (3) vorgesehen wird, und dass die Beton-Bodenplatte (1) zur Entformung nach der Aushärtung mit der Unterfläche (4) voran aus der Herstellungsform (2) entnommen wird.

## Beschreibung

### Gebiet der Technik

Die Erfindung betrifft zunächst ein Verfahren zum Herstellen einer im Wesentlichen quaderförmigen Beton-Bodenplatte mit einem rechteckigen Grundriss und einer Dicke, wobei die Beton-Bodenplatte eine zum Begehen oder Befahren dienende, im Wesentlichen ebene obere Nutzfläche, eine im Wesentlichen ebene, gleichgerichtet zu der Nutzfläche verlaufende Unterfläche, und Seitenflächen aufweist, wobei weiter ein etwa rechtwinkliger Übergang der Seitenflächen in die Nutzfläche durch ein in dem Beton verankertes, in einem Querschnitt zwei sich rechtwinklig zueinander erstreckende Schenkel, einen ersten und einen zweiten Schenkel, aufweisendes metallisches Winkelprofil gebildet ist, wobei der erste Schenkel einen ersten Randbereich der Nutzfläche und der zweite Schenkel einen zweiten Randbereich der Seitenfläche bildet, wobei bezogen auf einen Nutzungszustand der Beton-Bodenplatte unterhalb des zweiten Randbereichs die Seitenfläche einen dritten Randbereich aufweist, der durch den Beton selbst gebildet ist, wobei darüber hinaus der erste und/oder der zweite Schenkel an einem freien Rand eine Abwinklung zum Inneren der Beton-Bodenplatte aufweisen, wobei weiter die Herstellung der Beton-Bodenplatte durch Gießen von Beton in eine Herstellungsform vorgenommen wird, welche Herstellungsform ein Bodenteil, das eine im Wesentlichen ebene Bodenfläche aufweist, und Seitenteile aufweist, und nachfolgendes Aushärten und Entnehmen der Beton-Bodenplatte aus der Herstellungsform.

Die Erfindung betrifft weiter eine Herstellungsform zur Herstellung einer Beton-Bodenplatte, insbesondere eine Herstellungsform zur Durchführung eines Verfahrens zum Herstellen einer Beton-Bodenplatte in einer der hier offenbarten Ausgestaltungen, wobei die Herstellungsform ein eine im Wesentlichen ebene Bodenfläche aufweisendes Bodenteil und Seitenteile aufweist.

Die Erfindung betrifft auch eine gemäß dem Verfahren zur Herstellung einer Beton-Bodenplatte in einer der hier beschriebenen Ausgestaltungen hergestellte Beton-Bodenplatte, bevorzugt unter Nutzung einer Herstellungsform zur Herstellung einer Beton-Bodenplatte in einer der hier beschriebenen Ausführungsformen.

### Stand der Technik

Ein Verfahren zum Herstellen einer Beton-Bodenplatte, die auch einer entsprechenden Herstellungsform bedarf, ist bspw. aus der EP 2 045 395 A1 bekannt. Bei dem bekannten Verfahren wird der Beton in eine das Bodenteil und die Seitenteile aufweisende Herstellungsform gegossen, wobei das Bodenteil die Unterfläche formt und das Winkelprofil an einem in der Herstellungsform oberen Endbereich der Seitenteile in dem Beton angeordnet wird.

### Zusammenfassung der Erfindung

Das bekannte Verfahren und auch die bekannte Herstellungsform für eine Beton-Bodenplatte haben sich hinsichtlich einer gewünschten rationellen Herstellbarkeit der Betonplatte und auch einer erforderlichen Verankerung des Winkelprofils in dem Beton als nicht zufriedenstellend herausgestellt. Hiervon ausgehend beschäftigt sich die Erfindung mit der Aufgabenstellung, ein Verfahren zur Herstellung einer Beton-Bodenplatte und/oder eine Herstellungsform zur Herstellung einer Beton-Bodenplatte anzugeben, das bzw. welche eine rationelle Herstellung bei zugleich günstiger Verankerung des Winkelprofils in dem Beton ermöglichen.

Diese Aufgabe ist hinsichtlich des Verfahrens zur Herstellung einer Beton-Bodenplatte nach einer ersten Ausgestaltung dadurch gelöst, dass in einem ersten Schritt das metallische Winkelprofil in die Form eingelegt wird, derart, dass der erste Schenkel auf der Bodenfläche aufliegt und der zweite Schenkel entsprechend einem Seitenteil ausgerichtet ist, wobei weiter das Winkelprofil in der Herstellungsform zur Festlegung während der Herstellung gehaltert wird, dass in einem weiteren Schritt der Beton in die Herstellungsform vergossen wird, wobei im Zuge der Herstellung die Bodenfläche zur Formung der Nutzfläche vorgesehen wird, und dass die Beton-Bodenplatte zur Entformung nach der Aushärtung mit der Unterfläche voran aus der Herstellungsform entnommen wird.

Die Beton-Bodenplatte wird demgemäß gleichsam über Kopf hergestellt. Die im Nutzungszustand obere Nutzfläche der hergestellten Beton-Bodenplatte ist im Zuge der Herstellung eine untere Fläche des entstehenden Betonkörpers und die im Nutzungszustand untere Bodenfläche der hergestellten Beton-Bodenplatte ist im Zuge der Herstellung eine obere Fläche des entstehenden Betonkörpers. Das Winkelprofil wird bezogen auf die Gegebenheit in der Herstellungsform so eingelegt, dass es sich an einem unteren Endbereich der danach gebildeten Seitenflächen der Beton-Bodenplatte befindet. Das Winkelprofil wird auch in die Herstellungsform eingelegt bevor der Beton, jedenfalls im Bereich des Winkelprofils, vergossen wird. Eine Winkelöffnung bzw. ein Winkelzwischenraum zwischen dem ersten und dem zweiten Schenkel des eingelegten Winkelprofils ist zufolge der Ausrichtung des ersten Schenkels entsprechend der späteren Nutzfläche und des zweiten Schenkels entsprechend des zweiten Randbereichs der Seitenfläche günstig für ein Einfließen von Beton wenn er während der Herstellung in die Betonplatten-Herstellungsform eingegossen wird. Dadurch, dass eine Festlegung des Winkelprofils in der Herstellungsform für die Beton-Bodenplatte zur Halterung während der Herstellung vorgenommen wird, ist einer möglichen Bewegung, etwa einer Verschiebung oder Verkantung, des Winkelprofils im Zuge der Herstellung, etwa durch den einfließenden Beton, entgegengewirkt.

Die Festlegung des Winkelprofils kann auf verschiedene Weisen erreicht werden. Einige Ausführungsformen sind nachstehend in weiterer Einzelheit beschrieben. Insbesondere kann die Festlegung mechanisch, durch Unterdruck, magnetisch oder elektromagnetisch vorgenommen werden.

Gegenstand ist weiter ein Herstellungsverfahren gemäß dem Anspruch 2. Auch Beton-Bodenplatten ohne Winkelprofile können vorzugsweise gemäß dem Anspruch 2 hergestellt werden.

Auch bei dem Herstellungsverfahren nach Anspruch 2 wird die Beton-Bodenplatte gleichsam über Kopf hergestellt, doch hier ist die im Nutzungszustand obere Nutzfläche der hergestellten Beton-Bodenplatte im Zuge der Herstellung eine untere Fläche des entstehenden Betonkörpers und die im Nutzungszustand untere Bodenfläche der hergestellten Beton-Bodenplatte ist im Zuge der Herstellung eine obere Fläche des entstehenden Betonkörpers.

Üblicherweise sind die Beton-Bodenplatten, wie in den Ansprüchen angegeben, mit einem rechteckigen Grundriss gebildet. Im Weiteren könnten aber auch, und dies kann gegebenenfalls noch in die Ansprüche mit eingeschlossen werden, ein mehr als viereckiger Grundriss vorgesehen sein oder ein ganz oder teilweise abgerundeter Grundriss vorgesehen sein.

Die herausgestellte Aufgabe ist hinsichtlich der Herstellungsform für eine Beton-Bodenplatte zunächst dadurch gelöst, dass eine Halterungseinrichtung vorgesehen ist, zur Festlegung des Winkelprofils an einem Übergang eines Seitenteils in das Bodenteil. Die Festlegung des Winkelprofils kann, wie angemerkt, auf verschiedene Weisen erreicht werden. Die Halterungseinrichtung braucht nicht unmittelbar an der Herstellungsform angebracht sein. Sie kann auch als eigenständige Einrichtung, aber zugeordnet zu der Herstellungsform für die Beton-Bodenplatte vorgesehen sein. Beispielsweise bei einer nachstehend näher erläuterten Stange zur Einwirkung auf das Winkelprofil kann die Stange an einer von der Herstellungsform selbst gesonderten Stangenhalterung befestigt und geführt sein. Im weiteren Sinne handelt es sich aber auch bei einer solchen Ausbildung um eine Gesamt-Herstellungsform.

Die Aufgabe kann hinsichtlich der Herstellungsform für die Beton-Bodenplatte alternativ oder ergänzend auch dadurch gelöst sein, dass eines oder mehrere der Seitenteile einen unteren und einen oberen, in einer Erstreckungsrichtung gleichgerichtet zu der Bodenfläche verlaufenden Längsabschnitt aufweisen, dass der obere Längsabschnitt mit dem unteren Längsabschnitt in einem Vertikalschnitt einen Einschlusswinkel von weniger als 180° einschließt und dass der obere und der untere Längsabschnitt zur Veränderung des Einschlusswinkels um eine in einer Ausrichtung gemäß der Bodenfläche verlaufende Längsachse zueinander beweglich sind. Hierdurch lässt sich günstig eine Beton-Bodenplatte herstellen, die im Nutzungszustand eine Seitenfläche aufweist, die teilweise nach unten hin schräg verläuft, also im Fall einer solchen Ausgestaltung an allen Seitenflächen einen sich zu der im Nutzungszustand gegebenen Unterfläche verjüngenden Pyramidenabsatz aufweist.

In weiterer Ausgestaltung des Verfahrens kann vorgesehen sein, dass eine oder mehrere der Seitenflächen der Beton-Bodenplatte über die Dicke mit einer unterschiedlichen Ausrichtung zu der Nutzfläche verlaufend geformt werden, wobei sich an einen im Wesentlichen rechtwinklig zu der Nutzfläche verlaufenden ersten Seitenflächenabschnitt in Richtung auf die Unterfläche ein mit der Nutzfläche einen spitzen Winkel einschließender zweiter Seitenflächenabschnitt anschließt. Hierdurch lässt sich verfahrensmäßig der auch in Bezug auf die Herstellungsform erläuterte - bezogen auf den Nutzungszustand untere - Pyramidenabsatz in der Seitenfläche erreichen.

Hierbei ist bevorzugt, dass der erste Seitenflächenabschnitt mit den zweiten Seitenflächenabschnitt einen stumpfen Winkel einschließt. Es handelt sich bevorzugt um einen großen stumpfen Winkel, weiter bevorzugt zwischen 160 und 179°.

In weiterer Einzelheit ist hinsichtlich der unterschiedlichen Ausrichtung zu der Nutzfläche bevorzugt vorgesehen, dass eines oder mehrere der Seitenteile der Herstellungsform mit einem unteren und einem oberen, in einer Erstreckungsrichtung parallel zu der Bodenfläche verlaufenden Längsabschnitt vorgesehen werden. Bezogen auf den Nutzungszustand handelt es sich um äu-ßerlich bandartige Abschnitte, die bezogen auf einen Querschnitt im Nutzungszustand bevorzugt im Wesentlichen senkrecht im Falle des oberen Längsabschnittes und bevorzugt unter Einschluss eines spitzen Winkels zu einer Senkrechten im Falle des unteren Längsabschnittes verlaufen. Jeder der Längsabschnitte verläuft über seine parallel zu der Bodenfläche gegebene Länge bevorzugt mit einer durchgehend gleichen Breite und mit durch die Breite vorgegebenen Rändern im Wesentlichen parallel zu der Bodenfläche.

Weiter ist bevorzugt, dass der obere Längsabschnitt während des Gießens, betrachtet in einem Vertikalschnitt, zu dem unteren Längsabschnitt mit einem Einschlusswinkel von weniger als 180° angeordnet wird. Hiermit lässt sich günstig in der beschriebenen, gegenüber dem Nutzungszustand um 180° gedrehten, Anordnung der späteren Beton-Bodenplatte während der Herstellung eine Bodenplatte mit der auch beschriebenen im Nutzungszustand abweichend von einem rechten Winkel zu der Senkrechten verlaufenden Seitenflächenflächenabschnitt herstellen.

Weiter bevorzugt wird hierbei der Einschlusswinkel als stumpfer Winkel zwischen dem ersten Seitenflächenabschnitt und dem zweiten Seitenflächenabschnitt gewählt. Der stumpfe Winkel kann bevorzugt zwischen 100° und 179°, weiter bevorzugt zwischen 160° und 179° gewählt werden.

Um eine günstige Entformung einer so in der Herstellungsform für eine Beton-Bodenplatte vergossenen und anschließend in der Herstellungsform ausgehärteten Beton-Bodenplatte zu erreichen, ist auch bevorzugt, dass der obere Längsabschnitt zur Entformung relativ zu dem unteren Längsabschnitt bewegt wird. Der obere Längsabschnitt kann hierzu gleichsam aufgeklappt werden, sodass sich durch die Entformung hierdurch kein Hindernis ergibt.

In weiterer Einzelheit ist in diesem Zusammenhang bevorzugt, dass der obere Längsabschnitt relativ zu dem unteren Längsabschnitt um eine in einer Ausrichtung gemäß der Bodenfläche der Herstellungsform verlaufende Längsachse verschwenkt wird.

Es ist auch bevorzugt, dass der obere Längsabschnitt in der Herstellungsform in eine den Einschlusswinkel erbringende Stellung gegen eine Rückstellkraft bewegbar angeordnet wird. Der obere Längsabschnitt soll bevorzugt hierdurch in der Lage sein, sich nach einem Verschwenken selbsttätig in seine Ausgangslage zurück zu bewegen.

Im Sinne des schon genannten Aufklappens ist weiter bevorzugt, dass der Einschlusswinkel im Zuge der Entnahme der Beton-Bodenplatte aus der Herstellungsform vergrößert wird. In der Regel stellt sich entsprechend im Zuge der Entnahme ein Einschlusswinkel von rund 180° ein.

Um ein auch in weiterer Einzelheit möglichst vorteilhaft durchführbares Herstellungsverfahren für eine Beton-Bodenplatte zu erreichen, ist auch bevorzugt, dass der obere Längsabschnitt im Zuge der Entformung durch die Beton-Bodenplatte selbst verschwenkt wird. Zur Entformung braucht hierbei nur die hergestellte Beton-Bodenplatte nach oben gezogen zu werden. Durch die Beweglichkeit der oberen Längsabschnitte öffnet sich die Herstellungsform selbsttätig und bewegt sich nach einem Durchfahren der Beton-Bodenplatte bevorzugt auch sogleich selbsttätig, bevorzugt in eine ein Vergießen einer weiteren Boden-Betonplatte sogleich ermöglichende Stellung, zurück.

In einer Ausgestaltung der Herstellungsform für eine Beton-Bodenplatte ist auch bevorzugt, dass der obere und der untere Längsabschnitt um die Längsachse zueinander verschwenkbar ausgebildet sind.

In weiter Ausgestaltung der Herstellungsform ist in diesem Zusammenhang bevorzugt, dass der obere Längsabschnitt in einer dem Einschlusswinkel entsprechende Stellung vorgespannt ist.

Entsprechend der Beschreibung des Herstellungsverfahrens kann vorgesehen sein, dass der Einschlusswinkel im Zuge der Entnahme der Beton-Bodenplatte aus der Herstellungsform durch die Beton-Bodenplatte selbst vergrößerbar ist.

Es ist auch bevorzugt, dass alle Seitenteile der Herstellungsform obere und untere, zueinander bewegliche, Längsabschnitte aufweisen.

Durch die beschriebenen Herstellungsformen in einer ihrer Ausführungsformen, lassen sich nicht nur Beton-Bodenplatten mit einem Winkelprofil, sondern auch Beton-Bodenplatten ohne Winkelprofile, also praktisch vollständig aus Beton bestehend, herstellen.

### Kurze Beschreibung der Zeichnungen

Im Folgenden wird die Erfindung anhand von Ausführungsbeispielen näher erläutert. Es zeigen:
- Fig. 1: eine Beton-Bodenplatte in perspektivischer Ansicht;
- Fig. 2: eine (verkürzte) Querschnittsansicht der Beton-Bodenplatte gemäß Fig. 1, geschnitten entlang der Ebene II-II in Fig. 1;
- Fig. 3: den Bereich III in Fig. 2;
- Fig. 4: eine jeweils teilweise Darstellung im Vertikalschnitt von zwei in einer Nutzungsstellung nebeneinander angeordneten Boden-Betonplatten;
- Fig. 5: eine perspektivische Darstellung eines Winkelprofils;
- Fig. 6: eine Draufsicht auf eine Herstellungsform zur Herstellung einer Beton-Bodenplatte;
- Fig. 7: eine perspektivische Darstellung des Bereichs VII in Fig. 6;
- Fig. 8: einen Schnitt durch den in Fig. 7 gezeigten Teil der Herstellungsform für eine Beton-Bodenplatte, bei eingelegtem Winkelprofil, geschnitten entlang der Linie VIII-VIII in Fig. 7:
- Fig. 9: eine Darstellung gemäß Fig. 8, nach erfolgtem Eingießen von Beton in die Herstellungsform;
- Fig. 10: eine Darstellung gemäß Fig. 9 im Zuge des Herausziehens der fertiggestellten Beton-Bodenplatte aus der Herstellungsform;
- Fig. 11: eine Fig. 9 entsprechende Darstellung, mit einer Halterungseinrichtung zur Halterung des Winkelprofils mit einer Halterungsstange; und
- Fig. 12: eine Fig. 9 entsprechende Darstellung, mit einer Halterungseinrichtung zur Halterung des Winkelprofils mit einer Saughalterung.

### Beschreibung der Ausführungsformen

Dargestellt und beschrieben ist zunächst ein Herstellungsfahren zur Herstellung einer Beton-Bodenplatte 1 wie sie in den Figuren 1 bis 4 dargestellt ist. Das Herstellungsverfahren ist anhand einer Herstellungsform 2, wie sie in verschiedenen Ansichten und Ausführungsformen in den Figuren 6 bis 12 dargestellt ist, erläutert.

Die Beton-Bodenplatte 1 weist eine im Nutzungszustand obere Nutzfläche 3 und eine dazu im Wesentlichen parallele untere Unterfläche 4 sowie, im Ausführungsbeispiel und bevorzugt vier, Seitenflächen 5 auf. Die Seitenflächen 5 verlaufen im Wesentlichen rechtwinklig zu der Nutzfläche 3 bzw. der Unterfläche 4.

Die Beton-Bodenplatte 1 besteht bis auf noch in weiterer Einzelheit zu beschreibende, randseitig angebrachte, Winkelprofile 6 praktisch vollständig aus Beton. Es handelt sich um eine Massivplatte mit keinem oder ggf. nur unwesentlichem Hohlraum. Im Hinblick auf einen Hohlraum kann bspw. mittig eine hier nicht weiter dargestellte Durchgriffsöffnung, etwa um einen Transportanker anzubringen, vorgesehen sein. Es kann auch, ggf. ergänzend zu den Winkelprofilen 6, beispielsweise ein eingegossener Transportanker vorgesehen sein, der bevorzugt nicht mit einem (nach außen offenen) Hohlraum kombiniert ist.

Die Beton-Bodenplatte 1 hat vorzugsweise einen quadratischen oder rechteckigen Grundriss. Eine Seitenlänge 1 kann einen Meter oder mehr, bspw. bis hin zu 2 oder 3 Meter betragen. Auch Zwischenlängen in bspw. 1 cm-Schritten, also 1,01 m, 1,02 m etc. hierzu sind möglich und in die Offenbarung eingeschlossen. Dies auch in einer Kombination, bei einem rechtwinkligen Grundriss, mit einer rechtwinklig hierzu gegebenen Seitenlänge 1 mit einem beliebigen anderen Maß entsprechend der angegebenen Bandbreite.

Eine Höhe h der Beton-Bodenplatte 1 kann bspw. 10cm oder mehr, bis hin zu 60 oder 80 cm oder mehr betragen. Auch Zwischenhöhen in bspw. 1cm-Schritten, also 11 cm, 12 cm etc. hierzu sind möglich und in die Offenbarung eingeschlossen.

Das Gewicht der Beton-Bodenplatte 1 kann bspw. 500 kg oder mehr, bis hin zu 1500 oder 2000 kg oder mehr betragen, beispielsweise bis hin zu 3000 oder 4000 kg. Auch Zwischengewichte in bspw. 1kg-Schritten, also 501 kg, 502kg etc. hierzu sind möglich und in die Offenbarung eingeschlossen. Die angegebenen Kilogrammwerte sind als Gewichtskraft, also entsprechend um rund den Faktor 10 erhöht als Newton, zu verstehen.

Unter Bildung eines etwa rechtwinkligen Übergangs von der Nutzfläche 3 in die Seitenfläche 5 sind, wie schon angesprochen, ein oder mehrere Winkelprofile 6 angeordnet, vgl. auch Fig. 2 und 3. Das Winkelprofil 6 liegt mit Außenflächen seiner Schenkel 7, 8 frei und bildet insoweit auch einen Teil, einen Randbereich, der Nutzfläche 3 bzw. der Seitenfläche 5.

Das Winkelprofil 6 ist in dem Beton verankert. Hierzu dienen insbesondere an dem ersten Schenkel 7 und/oder dem zweiten Schenkel 8 an einem freien Rand R dieser Schenkel 7, 8 ausgebildete Abwinklungen 9, 10, vgl. auch Figur 5. Die Abwinklungen 9, 10 sind zum Inneren der Beton-Bodenplatte 1 gerichtet. Sie sind bevorzugt vollständig von Beton überdeckt. Es handelt sich weiter bevorzugt über eine Länge L eines Winkelprofils 6, darüber hinaus bevorzugt über im Wesentlichen eine Seitenlänge 1 der Beton-Bodenplatte 1 durchlaufende, wenn die Länge L des Winkelprofils 6 der Seitenlänge 1 der Beton-Bodenplatte 1 entspricht, Abwinklungen 9, 10.

Über die Seitenlänge 1 können auch mehrere Winkelprofile 6 nebeneinander angeordnet sein. Bevorzugt erstrecken sich das eine bzw. die mehreren Winkelprofile 6 über die gesamte Seitenlänge 1 der Beton-Bodenplatte 1.

An einem Längs-Ende 11, 12 kann ein Winkelprofil 6 eine Ausbildung in Art eines Gehrungsschnittes aufweisen. Insoweit erstreckt sich eine Abwinklung 9, 10 bspw. nur im Wesentlichen über die Länge L eines Winkelprofils 6.

Eine Abwinklung 9, 10 erstreckt sich bezogen auf einen Querschnitt in einem Winkel α zu dem zugeordneten Schenkel 7, 8 im Übrigen. Der Winkel α kann ein rechter Winkel, aber auch ein spitzer oder stumpfer Winkel sein. Bevorzugt beträgt der Winkel α zwischen 10 und 170°, wobei hiermit in die Offenbarung auch alle Zwischenwinkel, insbesondere in 1 Grad Schritten, also bspw. 11 Grad, 12 Grad usw. einbezogen sind.

Das Winkelprofil 6 ist bevorzugt ein metallisches Teil, weiter bevorzugt ein Eisen- bzw. Stahlteil. Es kann sich werkstoffmäßig um Baustahl handeln. Das Winkelprofil 6 kann, bspw. als Stahlgussteil, sogleich in der Verwendungsform hergestellt sein. Bevorzugt handelt es sich um ein Biegeteil, insbesondere ein Blech-Biegeteil. Bevorzugt ist das Winkelprofil 6 einteilig, weiter bevorzugt materialeinheitlich, hergestellt. Insbesondere sind bevorzugt keine Anbringungsteile an dem Winkelprofil 6, wie etwa angeschweißte Verankerungsteile, vorgesehen. Eine von dem Beton überdeckte Fläche kann im Wesentlichen glatt ausgebildet sein, wie auch bevorzugt die durch das Winkelprofil 6 gebildete Außenfläche. Die überdeckte Fläche und/oder eine Außenfläche kann aber auch strukturiert, bspw. geriffelt oder gewellt, sein. Bevorzugt ist das Winkelprofil 6 als warm- oder kaltgeformtes Blechteil hergestellt, bei dem weiter bevorzugt nur eine darüber hinausgehende Bearbeitung im Sinne eines Beschneidens oder Ausstanzens vorgenommen ist.

Eine Erstreckungslänge e einer Abwinklung 9, 10 kann ein Zehntel oder mehr einer Erstreckungslänge E des ersten bzw. zweiten Schenkels 7, 8 im Übrigen, d.h. ohne die Abwinklung 9, 10, betragen. Absolut betrachtet kann eine Erstreckungslänge E etwa 2 bis 6 cm (20 bis 60 mm) oder mehr betragen. Die Ersteckreckungslänge E des ersten Schenkels 7 und des zweiten Schenkels 8 können gleich oder auch unterschiedlich sein. Bei unterschiedlichen Erstreckungslängen ist bevorzugt der sich entsprechend der Nutzfläche 3 erstreckende erste Schenkel 7 länger als der zweite Schenkel 8. Beispielsweise können die Längen um ein 1,1- bis 1,6-faches unterschiedlich sein.

Auch Zwischen-Erstreckungslängen E in bspw. 1 mm-Schritten, also 21 mm, 22 mm etc. hierzu sind möglich und in die Offenbarung eingeschlossen.

Eine Seitenfläche 5 kann im Wesentlichen ebenflächig durchgehend, und hierbei auch bevorzugt mit demselben, im Wesentlichen rechten Winkel zu der Nutzfläche 3 bzw. der Unterfläche 4 verlaufend, zwischen der Nutzfläche 3 und der Unterfläche 4 gestaltet sein. Bevorzugt und beim Ausführungsbeispiel dargestellt ist die Seitenfläche 5 mit einem ersten Seitenflächenabschnitt 13, vgl. auch Fig. 4, und einem zweiten Seitenflächenabschnitt 14, die in einem Vertikalschnitt mit unterschiedlichen Winkeln β1 bzw. β2 zu der Nutzfläche 3 bzw. der Unterfläche 4 verlaufen, gestaltet. Der Winkel β1 beträgt hierbei bevorzugt ca. 90° während der Winkel β2 bevorzugt ca. 70° beträgt. Insbesondere der Winkel β2 kann auch abweichend gewählt sein, bspw. in einer Spanne von 60 bis 89°. 89° stellen hierbei einen Grenzfall dar, der in der Praxis, abhängig auch von der verwendeten Betongüte, kaum erreichbar ist. In die genannte Spanne sind auch als hier offenbart Zwischen-Gradzahlen, bspw. in 0,5 Grad-Schritten, also 60,5°, 61° etc. einbezogen.

Der erste Seitenflächenabschnitt 13 erstreckt sich bevorzugt über eine Seitenflächenhöhe S1 die bevorzugt 80% oder weniger, bis hin z. B. 20% der Höhe h der Boden-Betonplatte 1 beträgt. Der zweite Seitenflächenabschnitt 14 hat bevorzugt eine korrespondierende Seitenflächenhöhe S2 die entsprechend dann der verbleibenden Differenz zur Höhe h der Boden-Betonplatte 1 entspricht. Im Falle, dass die Seitenflächenhöhe S1 80% der Höhe h entspricht, entspricht also die Seitenflächenhöhe S2 20% der Höhe h und im Falle, dass die Seitenflächenhöhe S1 40% der Höhe h entspricht, entspricht also die Seitenflächenhöhe S2 60% der Höhe h. In die genannte %-Spanne für die Seitenflächenhöhe S1, und damit wie angegeben auch die bevorzugt korrespondierende %-Spanne für die Seitenflächenhöhe S2, sind auch als hier offenbart alle Zwischen-Prozentzahlen, bspw. in 1%-Schritten, also 79%, 78% etc. einbezogen.

Eine Außenfläche des Winkelprofils 6, hier des Schenkels 8, bildet einen - oberen - zweiten Randbereich der Seitenfläche 5, hier konkret des Seitenflächenabschnittes 13. Der andere Schenkel, hier der Schenkel 7, bildet einen ersten Randbereich der Nutzfläche 3. Der zweite Seitenflächenabschnitt 14, der auch als dritter Randbereich anzusprechen ist, ist bevorzugt allein durch den Beton selbst gebildet.

Bevorzugt sind mehrere Seitenflächen 5, und weiter bevorzugt wie beim Ausführungsbeispiel alle Seitenflächen 5, mit dem ersten Seitenflächenabschnitt 13 und dem zweiten Seitenflächenabschnitt 14, wie vorstehend beschrieben, gestaltet. Bei einer Gestaltung aller Seitenflächen 5 mit dem zweiten Seitenflächenabschnitt 14 in der beschriebenen Form ergibt sich somit bezogen auf den Nutzungszustand unterseitig eine Pyramidenstumpfform. Hierzu ist auch auf Fig. 4 zu verweisen. Ein sich hierdurch in Nebeneinanderlage von zwei Beton-Bodenplatten 1 zwischen den Seitenflächenabschnitten 14 ergebender keilförmiger, nach unten sich erweiternder Zwischenraum kann insbesondere im Hinblick auf eine Verlegung der Beton-Bodenplatten 1 vorteilhaft sein.

Zur Herstellung der Beton-Bodenplatte 1 kann eine Herstellungsform 2 wie sie beispielsweise in den Fig. 6 bis 10 dargestellt ist, verwendet werden.

Die Herstellungsform 2 weist ein Bodenteil 15 mit einer im Wesentlichen ebenen Bodenfläche 16 auf. Weiter weist die Herstellungsform 2 Seitenteile 17 auf, bei dem gezeigten Ausführungsbeispiel bspw. vier Seitenteile 17. Die Seitenteile 17 ergänzen sich zu einer umlaufenden Seitenwand der Herstellungsform 2. Insgesamt ist die Herstellungsform 2 im Wesentlichen in Gestalt einer nach oben offenen Wanne gebildet.

Zur Herstellung der Beton-Bodenplatte 1 werden in einem ersten Schritt in die Herstellungsform 2 ein oder mehrere Winkelprofile 6 eingelegt, wie etwa aus Fig. 8 ersichtlich. Hierbei wird das Einlegen so vorgenommen, dass der erste Schenkel 7 auf der Bodenfläche 16 liegt und der zweite Schenkel 8 entsprechend dem zugeordneten Seitenteil 17, hier konkret dem unteren Längsabschnitt 20, ausgerichtet ist. Das Winkelprofil 6 wird randseitig auf die Bodenfläche 16 gelegt, mit einem Schenkel, hier dem Schenkel 8, anliegend an dem Seitenteil 17, sodass bei einem nachfolgenden Eingießen von Beton möglichst kein Beton zur Außenfläche des Winkelprofils 6 gelangen kann.

Das Winkelprofil 6 wird in der Herstellungsform 2 zur Festlegung während der Herstellung, insbesondere während des Eingießens von Beton, gehaltert. Die Halterung wird bei dem Ausführungsbeispiel der Fig. 6 bis 10 durch Magnetkraft erreicht. Hierzu ist bevorzugt das Winkelprofil 6 selbst ganz oder in einem oder mehreren Teilbereichen magnetisierbar. In der Herstellungsform 2 kann weiter, bevorzugt bodenseitig, weiter bevorzugt unterhalb oder einen Teil der Bodenfläche 16 bildend, eine Magnetisierungseinrichtung, die relativ zu der Herstellungsform 2 bevorzugt feststehend ist, vorgesehen sein. Bei dem Ausführungsbeispiel ist als Magnetisierungseinrichtung ein Permanentmagnet 18 vorgesehen. Die Magnetisierungseinrichtung ist bevorzugt in vertikaler Überdeckung zu einem Anordnungsort des Winkelprofils, bzw. dem eingelegten Winkelprofil 6 selbst, in der Herstellungsform 2 vorgesehen. Alternativ oder ergänzend kann sie auch in seitlicher Überdeckung zu einem Anbringungsort bzw. dem eingelegten Winkelprofil 6 selbst an oder in der Herstellungsform 2 vorgesehen sein.

In einem weiteren Schritt des Herstellungsverfahrens wird Beton in die Herstellungsform 2 eingegossen. Hierbei dient die Bodenfläche 16 der Herstellungsform 2 zur Ausbildung der späteren Nutzfläche 3 der hergestellten Beton-Bodenplatte 1. Durch die beschriebene Anordnung und Ausbildung des oder der Winkelprofile 6 ergibt sich zwischen dem ersten Schenkel 7 und dem zweiten Schenkel 8 des Winkelprofils 6 eine als eine Einströmöffnung 18 dienende Winkelöffnung, in welche Beton im Zuge des Vergießens günstig einströmen kann. Es wird angestrebt, dass der von dem ersten Schenkel 7 und dem zweiten Schenkel 8 gebildete Innenraum vollständig mit Beton gefüllt wird. Insgesamt wird in die Herstellungsform 2 so viel Beton eingegossen, dass sich die gewünschte Höhe h für die Beton-Bodenplatte einstellt. Folgendes hierzu ist auch besonders bevorzugt, dass sich entlang der Bodenfläche erstreckende Schenkel länger ist, etwa um das 1,2- oder mehrfache, als die sich hierzu senkrecht erstreckende Schenkel.

Nach dem Vergießen des Betons kann noch eine Rüttelung vorgenommen werden, damit eine möglichst homogene, insbesondere hohlraumfreie Füllung mit Beton erreicht wird. Auch hierbei wird bevorzugt die Halterung des oder der Winkelprofile 6 aufrecht gehalten, damit sie an ihrem vorgesehenen Platz in der Herstellungsform 2 und in der so entstehenden Beton-Bodenplatte 1 verbleiben. An das Vergießen und ggf. das Rütteln schließt sich eine Aushärtungsphase an, in welcher der Beton zur Aushärtung abbinden kann. Die Aushärtungsphase kann einen längeren Zeitraum in Anspruch nehmen, beispielsweise einige Stunden.

Die ausgehärtete Beton-Bodenplatte 1 wird schließlich mit der Unterfläche 4 voran aus der Herstellungsform 2 entnommen. Hierzu kann etwa ein nicht dargestellter Sauggreifer an der Unterfläche 4 angreifen und die Beton-Bodenplatte 1 anheben. Soweit die Halterung durch einen oder mehrere Permanentmagnete vorgenommen ist grundsätzlich nichts Weiteres vorzunehmen. Die Anhebekraft, mit welcher die Boden-Betonplatte 1 aus der Herstellungsform 2 entnommen wird, ist ohne weiteres so groß, dass damit auch die Magnetkraft überwunden wird. Prinzipiell könnte aber auch der Permanentmagnet hierfür verschieb- oder verfahrbar vorgesehen sein.

Zur Herstellung einer Beton-Bodenplatte 1 mit unterschiedlichen Seitenflächenabschnitten 13, 14 welche die Seitenfläche 5 bilden, kann eine Herstellungsform 2 genutzt werden, wie sie in weiterer Einzelheit in den Figuren 7 bis 10 dargestellt ist. Hierbei kann ein Seitenteil 17 einen oberen Längsabschnitt 19 und einen unteren Längsabschnitt 20 aufweisen. Der untere Längsabschnitt 20 kann zur Formung des ersten Seitenflächenabschnitts 13 und der obere Längsabschnitt zur Formung des zweiten Seitenflächenabschnitts 14 dienen. Die Längsabschnitte 19, 20 können über ein oder mehrere Scharniere 21 miteinander um eine im Wesentlichen horizontale, in einer Ausrichtung gemäß der Bodenfläche 16 verlaufenden Längsachse S verschwenkbar miteinander verbunden sein. Die Längsachse S ist bevorzugt außerhalb des oberen und unteren Längsabschnittes 19, 20 angehordnet. Die Längsabschnitte 19 können weiter mittels Anschlagvorsprüngen 22, 23 die bspw. wie dargestellt, s. Fig. 7, an einer Stirnfläche eines sich jeweils in Umfangsrichtung anschließenden Längsabschnitts 19 zur Anlage kommen, die Einnahme eines gewünschten Schwenkwinkels γ, s. auch Fig. 8, beim Vergießen des Betons helfen sicherzustellen. Der Schwenkwinel γ korrespondiert im Wesentlichen zu dem schon beschriebenen, an der fertiggestellten Beton-Bodenplatte 1 gegebenen Winkel β2.

Die Längsabschnitte 19 können weiter in eine Stellung gemäß dem Schwenkwinkel β vorgespannt sein. Die Vorspannung kann durch eine Feder 24 erreicht sein. Die Feder 24 kann auf ein Halteband oder Haltekabel 25 einwirken oder damit verbunden sein. Das Haltekabel 25 kann außenseitig umschlingend, etwa über einen Eckbereich, in dem zwei Längsabschnitte 19 aneinanderstoßen, angeordnet sein.

In einem Längsbereich, in dem die Längsabschnitte 19, 20 einander zugeordnet sind, vgl. bspw. Fig. 8 und 9, kann ein Dichtmittel 26 vorgesehen sein, um ein Austreten von Beton zu verhindern.

Verfahrensmäßig kann, bei einer Beton-Bodenplatte 1 mit dem beschriebenen Pyramidenstumpf, zum Entformen der Beton-Bodenplatte 1, etwa durch das beschriebene Herausziehen nach oben, auf die Längsabschnitte 19 aktiv, bspw. motorisch, eingewirkt werden. Bevorzugt wirkt jedoch die sich bewegende Beton-Bodenplatte 1 selbst ausschwenkend auf die Längsabschnitte 19 ein, wie dies etwa aus Fig. 10 hervorgeht. Es ergibt sich gleichsam im Bereich der Längsabschnitte 19 ein Aufklappen der Herstellungsform 2.

Mit Bezug zu den Figuren 11 und 12 sind weitere Möglichkeiten zur Festlegung des oder der Winkelprofile 6 während der Herstellung dargestellt.

Gemäß Fig. 11 können eine oder mehrere Haltestangen 27 vorgesehen sein, die von oben in die Herstellungsform 2 eingeführt auf einem Winkelprofil 6 zur Festlegung aufsitzen können. Vor dem Aushärten des Betons können sie wieder herausgezogen werden, wonach der noch flüssige Beton den zunächst verbleibenden Freiraum selbsttätig ausfüllen kann.

Gemäß Fig. 12 können in einem unteren Längsabschnitt 20 eine oder mehrere Öffnungen 28 ausgebildet sein, die aber durch das eingelegte Winkelprofil 6 wieder überdeckt sind. Durch eine solche Öffnung 28 kann ein Greifer, bspw. ein Sauggreifer 29, auf das Winkelprofil 6 während der Herstellung zur Festsetzung einwirken. Bei dieser Ausführungsform ist bevorzugt, dass die Winkelprofile 6 beim Einlegen bereits umfangmäßig miteinander verbunden sind, oder einteilig rahmenartig ausgebildet sind, so dass ein starrer Rahmen gegeben ist. Eine solche Verbindung zwischen einzelnen Winkelprofilen 6, etwa zwischen zwei, drei oder vier Winkelprofilen 6, ist auch unabhängig von dieser Ausführungsform eine Möglichkeit im Hinblick auf die Ausgestaltung der Winkelprofile 6.

Für die Beton-Bodenplatte 1, wie sie entsprechend einer Ausführungsform des hier beschriebenen Herstellungsverfahrens mit Winkelprofilen 6 hergestellt wird, ist unter anderem charakteristisch, dass eine sehr gute Füllung der Winkelprofile 6 gegeben ist. Die Winkelprofile 6 können ohne Lufteinschluss gefüllt sein. Charakteristisch ist auch eine erreichbare sehr gute Qualität. Die nicht nur im Hinblick auf die vollständige Füllung, sondern auch alternativ oder ergänzend auch im Hinblick auf die Stabilität der Winkelprofile in der Beton-Bodenplatte 1 und/oder hinsichtlich der vollständigen Freilage von Außenflächen der Winkelprofile gegeben ist. Ein Betonüberlauf auf einer Außenfläche der Winkelprofile 6 kann praktisch vollständig verhindert werden. Charakteristisch ist auch ergänzend oder alternativ ein Übergang zwischen den Seitenflächenabschnitten 13 und 14 in Form eines gewissen Überstandes am Ende des Seitenflächenabschnittes 14, am Übergang in den Seitenflächenabschnitt 13 übergeht. Dies ist bevorzugt so gegeben, um die selbsttätige Entformung zu begünstigen durch Verschwenken des Längsabschnittes 19 durch die Beton-Bodenplatte 1 selbst beim Herausziehen aus der Herstellungsform 2. Die letztgenannte Charakterisierung ist insbesondere auch für nach dem Verfahrensanspruch hergestellte Beton-Bodenplatten wesentlich.

Die mit Hilfe der Herstellungsformen einer der hier beschriebenen Ausführungsformen herstellbaren Beton-Bodenplatten 1 ohne Winkelprofile 6 sind nicht gesondert zeichnerisch dargestellt. Sie können gemäß den Figuren 1 bis 4 gestaltet sein, nur dass der Raum, der hierbei durch die Winkelprofile 6 eingenommen ist, auch nur durch Beton ausgefüllt ist.

Im Hinblick auf die Gestaltung, Abmessungen, Gewichte etc. treffen die vorstehenden Ausführungen betreffend Beton-Bodenplatten 1 mit Winkelprofilen 6 gleichfalls auf Beton-Bodenplatten 1 ohne Winkelprofile 6 zu.

### Liste der Bezugszeichen

| | | | |
|---|---|---|---|
| 1 | Beton-Bodenplatte | 29 | Sauggreifer |
| 2 | Herstellungsform | | |
| 3 | Nutzfläche | | |
| 4 | Unterfläche | a | Dicke |
| 5 | Seitenfläche | h | Höhe |
| 6 | Winkelprofil | l | Länge der Bodenplatte |
| 7 | erster Schenkel | | |
| 8 | zweiter Schenkel | | |
| 9 | Abwinklung | E | Erstreckungslänge |
| 10 | Abwinklung | L | Länge des Winkelprofils |
| 11 | Längsende | R | Rand |
| 12 | Längsende | S | Längsachse |
| 13 | erster Seitenflächenabschnitt | S1 | Seitenflächenhöhe |
| 14 | zweiter Seitenflächenabschnitt | S2 | Seitenflächenhöhe |
| 15 | Bodenteil | | |
| 16 | Bodenfläche | | |
| 17 | Seitenteil | α | Winkel |
| 18 | Permanentmagnet | β1 | Winkel |
| 19 | oberer Längsabschnitt | β2 | Winkel |
| 20 | unterer Längsabschnitt | γ | Schwenkwinkel |
| 21 | Scharnier | | |
| 22 | Anschlagvorsprung | | |
| 23 | Anschlagvorsprung | | |
| 24 | Feder | | |
| 25 | Haltekabel | | |
| 26 | Dichtmittel | | |
| 27 | Haltestange | | |
| 28 | Öffnung | | |

## Patentansprüche

1. Verfahren zum Herstellen einer im Wesentlichen quaderförmigen Beton-Bodenplatte (1) mit einem rechteckigen Grundriss und einer Dicke (a), wobei die Beton-Bodenplatte (1) eine zum Begehen oder Befahren dienende, im Wesentlichen ebene obere Nutzfläche (3), eine im Wesentlichen ebene, gleichgerichtet zu der Nutzfläche (3) verlaufende Unterfläche (4), und Seitenflächen (5) aufweist, wobei weiter ein etwa rechtwinkliger Übergang der Seitenflächen (5) in die Nutzfläche (3) durch ein in dem Beton verankertes, in einem Querschnitt zwei sich rechtwinklig zueinander erstreckende Schenkel (7, 8), einen ersten (7) und einen zweiten Schenkel (8), aufweisendes metallisches Winkelprofil (6) gebildet ist, wobei der erste Schenkel (7) einen ersten Randbereich der Nutzfläche (3) und der zweite Schenkel (8) einen zweiten Randbereich der Seitenfläche (5) bildet, wobei bezogen auf einen Nutzungszustand der Beton-Bodenplatte (1) unterhalb des zweiten Randbereichs die Seitenfläche einen dritten Randbereich aufweist, der durch den Beton selbst gebildet ist, wobei darüber hinaus der erste und/oder der zweite Schenkel (8) an einem freien Rand (R) eine Abwinklung (9, 10) zum Inneren der Beton-Bodenplatte (1) aufweisen, wobei weiter die Herstellung der Beton-Bodenplatte (1) durch Gießen von Beton in eine Herstellungsform (2) vorgenommen wird, welche Herstellungsform (2) ein Bodenteil (15), das eine im Wesentlichen ebene Bodenfläche (16) aufweist, und Seitenteile (17) aufweist, und nachfolgendes Aushärten und Entnehmen der Beton-Bodenplatte (1) aus der Herstellungsform (2), **dadurch gekennzeichnet, dass** in einem ersten Schritt das metallische Winkelprofil (6) in die Form eingelegt wird, derart, dass der erste Schenkel (7) auf der Bodenfläche (16) aufliegt und der zweite Schenkel (8) entsprechend einem Seitenteil (17) ausgerichtet ist, wobei weiter das Winkelprofil (6) in der Form zur Festlegung während der Herstellung gehaltert wird, dass in einem weiteren Schritt der Beton in die Herstellungsform (2) vergossen wird, wobei Zuge der Herstellung die Bodenfläche (16) zur Formung der Nutzfläche (3) vorgesehen wird, und dass die Beton-Bodenplatte (1) zur Entformung nach der Aushärtung mit der Unterfläche (4) voran aus der Herstellungsform (2) entnommen wird.

2. Verfahren zum Herstellen einer im Wesentlichen quaderförmigen Beton-Bodenplatte (1) mit einem rechteckigen Grundriss und einer Dicke (a), wobei die Beton-Bodenplatte (1) eine zum Begehen oder Befahren dienende, im Wesentlichen ebene obere Nutzfläche (3), eine im Wesentlichen ebene, gleichgerichtet zu der Nutzfläche (3) verlaufende Unterfläche (4), und Seitenflächen (5) aufweist, wobei weiter ein etwa rechtwinkliger Übergang der Seitenflächen (5) in die Nutzfläche (3) gegeben ist, wobei weiter die Herstellung der Beton-Bodenplatte (1) durch Gießen von Beton in eine Herstellungsform (2) vorgenommen wird, welche Herstellungsform (2) ein Bodenteil (15), das eine im Wesentlichen ebene Bodenfläche (16) aufweist, und Seitenteile (17) aufweist, und nachfolgendes Aushärten und Entnehmen der Beton-Bodenplatte (1) aus der Herstellungsform (2), wobei darüber hinaus eine oder mehrere der Seitenflächen (5) der Beton-Bodenplatte (1) über die Dicke mit einer unterschiedlichen Ausrichtung zu der Nutzfläche (3) verlaufend geformt werden, wobei sich an einen im Wesentlichen rechtwinklig, mit einem Winkel (β1), zu der Nutzfläche (3) verlaufenden ersten Seitenflächenabschnitt (13) in Richtung auf die Unterfläche (4) ein mit der Nutzfläche (3) einen spitzen Winkel (β2) einschließender zweiter Seitenflächenabschnitt (14) anschließt, **dadurch gekennzeichnet, dass** eines oder mehrere der Seitenteile (17) mit einem unteren und einem oberen, in einer Erstreckungsrichtung parallel zu der Bodenfläche (16) verlaufenden Längsabschnitt (19, 20) vorgesehen werden, dass der obere Längsabschnitt (19) während des Gießens, betrachtet in einem Vertikalschnitt, zu dem unteren Längsabschnitt (20) mit einem Einschlusswinkel (γ) von weniger als 180° angeordnet wird, dass die Beton-Bodenplatte (1) zur Entformung nach der Aushärtung mit der Unterfläche (4) voran aus der Herstellungsform (2) entnommen wird und dass der obere Längsabschnitt (19) zur Entformung relativ zu dem unteren Längsabschnitt (20) bewegt wird.

3. Verfahren nach Anspruch 1, **dadurch gekennzeichnet, dass** eine oder mehrere der Seitenflächen (5) der Beton-Bodenplatte (1) über die Dicke mit einer unterschiedlichen Ausrichtung zu der Nutzfläche (3) verlaufend geformt werden, wobei sich an einen im Wesentlichen rechtwinklig, mit einem Winkel (β1), zu der Nutzfläche (3) verlaufenden ersten Seitenflächenabschnitt (13) in Richtung auf die Unterfläche (4) ein mit der Nutzfläche (3) einen spitzen Winkel (β2) einschließender Seitenflächenabschnitt (14) anschließt.

4. Verfahren nach einem der Ansprüche 1 oder 3, **dadurch gekennzeichnet, dass** eines oder mehrere der Seitenteile (17) mit einem unteren und einem oberen, in einer Erstreckungsrichtung parallel zu der Bodenfläche (16) verlaufenden Längsabschnitt (19, 20) vorgesehen werden.

5. Verfahren nach Anspruch 4, **dadurch gekennzeichnet, dass** der obere Längsabschnitt (19) während des Gießens, betrachtet in einem Vertikalschnitt, zu dem unteren Längsabschnitt (20) mit einem Einschlusswinkel (γ) von weniger als 180° angeordnet wird, wobei, bevorzugt, der obere Längsabschnitt (19) zur Entformung relativ zu dem unteren Längsabschnitt (20) bewegt wird.

6. Verfahren nach einem der Ansprüche 2 oder 5, **dadurch gekennzeichnet, dass** der Einschlusswinkel (γ) als stumpfer Winkel zwischen dem ersten Seitenflächenabschnitt (13) und den zweiten Seitenflächenabschnitt (14) gewählt wird.

7. Verfahren nach einem der Ansprüche 2, 5 oder 6, **dadurch gekennzeichnet, dass** der obere Längsabschnitt (19) relativ zu dem unteren Längsabschnitt (20) um eine in einer Ausrichtung gemäß der Bodenfläche (16) verlaufende Längsachse verschwenkt wird.

8. Verfahren nach einem der Ansprüche 2 oder 5 bis 7, **dadurch gekennzeichnet, dass** der obere Längsabschnitt (19) in eine den Einschlusswinkel (γ) erbringende Stellung gegen eine Rückstellkraft bewegbar angeordnet wird und/oder der Einschlusswinkel (γ) im Zuge der Entnahme der Beton-Bodenplatte (1) aus der Herstellungsform (2) vergrößert wird.

9. Verfahren nach einem der Ansprüche 7 oder 8, **dadurch gekennzeichnet, dass** der obere Längsabschnitt (19) im Zuge der Entformung durch die Beton-Bodenplatte (1) selbst verschwenkt wird.

10. Herstellungsform (2) zur Herstellung einer Beton-Bodenplatte (1), insbesondere Herstellungsform (2) zur Durchführung eines Verfahrens zum Herstellen einer Beton-Bodenplatte (1) nach einem der vorhergehenden Ansprüche soweit ein Winkelprofil eingelegt wird, wobei die Herstellungsform (2) ein eine im Wesentlichen ebene Bodenfläche (16) ausweisendes Bodenteil (15) und Seitenteile (17) aufweist, **dadurch gekennzeichnet, dass** eine Halteeinrichtung vorgesehen ist, zur Festlegung des Winkelprofils (6) an einem Übergang eines Seitenteils (17) in das Bodenteil (15).

11. Herstellungsform (2) zur Herstellung einer Beton-Bodenplatte (1), insbesondere Herstellungsform (2) zur Durchführung eines Verfahrens zum Herstellen einer Beton-Bodenplatte (1) nach einem der Ansprüche 1 bis 9, wobei die Herstellungsform (2) ein eine im Wesentlichen ebene Bodenfläche (16) ausweisendes Bodenteil (15) und Seitenteile (17) aufweist, vorzugsweise Herstellungsform (2) nach Anspruch 10, **dadurch gekennzeichnet, dass** eines oder mehrere der Seitenteile (17) einen unteren und einen oberen, in einer Erstreckungsrichtung gleichgerichtet zu der Bodenfläche (16) verlaufenden Längsabschnitt (19, 20) aufweisen, dass der obere Längsabschnitt (19) mit dem unteren Längsabschnitt (20) in einem Vertikalschnitt einen Einschlusswinkel (γ) von weniger als 180° einschließt und dass der obere und der untere Längsabschnitt (19, 20) zur Veränderung des Einschlusswinkels (γ) um eine in einer Ausrichtung gemäß der Bodenfläche (16) verlaufende Längsachse (S) zueinander beweglich sind.

12. Herstellungsform (2) nach Anspruch 11, **dadurch gekennzeichnet, dass** der obere und der untere Längsabschnitt (19, 20) um die Längsachse (S) zueinander verschwenkbar sind und/oder der obere Längsabschnitt (19) in eine dem Einschlusswinkel (γ) entsprechende Stellung vorgespannt ist..

13. Herstellungsform (2) nach einem der Ansprüche 11 oder 12, **dadurch gekennzeichnet, dass** der Einschlusswinkel (γ) im Zuge der Entnahme der Beton-Bodenplatte (1) aus der Herstellungsform durch die Beton-Bodenplatte (1) selbst vergrößerbar ist.

14. Herstellungsform (2) nach einem der Ansprüche 11 bis 13, **dadurch gekennzeichnet, dass** alle Seitenteile (17) obere und untere, zueinander bewegliche, Längsabschnitte (19, 20) aufweisen.

15. Beton-Bodenplatte (1) hergestellt gemäß einem Verfahren zur Herstellung einer Beton-Bodenplatte (1) nach einem der Ansprüche 1 bis 10, vorzugsweise unter Nutzung einer Herstellungsform nach einem der Ansprüche 11 bis 14.
